# EUROPÄISCHE PATENTSCHRIFT

(11) **EP 1 593 415 B1**
(45) Veröffentlichungstag und Bekanntmachung des Hinweises auf die Patenterteilung: **03.08.2011**
(21) Anmeldenummer: 04010936.5
(22) Anmeldetag: 07.05.2004
(51) Int. Cl.: A63G 7/00

(54) **Fahrgeschäft und Verfahren zum Betrieb eines Fahrgeschäfts**
Amusement ride and method for operating the same
Installation et procédure pour l'opération d'un montagnes russes

(43) Veröffentlichungstag der Anmeldung: 09.11.2005
(73) Patentinhaber: Maurer Söhne GmbH & Co. KG, 80807 München (DE)
(72) Erfinder: Müller,Alfred Dr.-Ing., 82194 Gröbenzell (DE); Beutler, Jörg Dipl.-Ing., 83607 Holzkirchen (DE)
(74) Vertreter: GROSSE SCHUMACHER KNAUER VON HIRSCHHAUSEN

(56) Entgegenhaltungen:
- DE-C- 481 377
- DE-U- 20 316 345
- GB-A- 2 109 252
- US-B1- 6 348 004
- ZALUD T: "BLASTING SPEED INTO AMUSEMENT" MACHINE DESIGN, PENTON,INC. CLEVELAND, US, Bd. 70, Nr. 14, 6. August 1998 (1998-08-06), Seiten 58-62, XP000824272 ISSN: 0024-9114

## Beschreibung

Die Erfindung betrifft ein Fahrgeschäft, insbesondere für Vergnügungsparks, Volksfeste und ähnliches nach dem Oberbegriff des Anspruchs 1 und dem Oberbegriff des Anspruchs 22.

In Vergnügungsparks, auf Volksfesten, Jahrmärkten usw. zählen Fahrgeschäfte seit langem zu den Hauptattraktionen. Auf Grund des Wettbewerbs zwischen den einzelnen Fahrgeschäften und auf Grund der steigenden Ansprüche der Fahrgäste werden stets Neuerungen eingeführt, um möglichst viele Fahrgäste anzuziehen und die Aufmerksamkeit der potentiellen Kunden zu wecken. Dabei sind sowohl das Erscheinungsbild des Fahrgeschäfts als auch die durchgeführten Fahreffekte wichtig.

Zu diesem Zweck werden Streckenführungen mit immer mehr Elementen und in immer komplizierteren Ausführungen angeboten, um die Spannung und den Nervenkitzel beim Fahrgast zu steigern. Dem Fahrgast soll dabei die Möglichkeit gegeben werden, einen Fahreffekt möglichst ausgiebig und bewusst zu erleben. Die Bahnen werden dadurch immer höher und die Schienenlänge steigt. Häufig muss die potentielle Energie durch Bremsen vernichtet werden. Dadurch ergeben sich höhere Kosten bei Aufbau und Betrieb der Anlage.

Dadurch steigt sowohl der Aufwand beim Aufbau, der Platzbedarf als auch die Komplexität beim Betrieb des Fahrgeschäfts. Insbesondere, wenn der zur Verfügung stehende Platz oder die Aufbauzeit begrenzt ist, ist es daher oft nicht möglich, Bahnen bereit zu stellen, die den Erwartungen der Fahrgäste hinsichtlich Spannung und Fahrspaß entsprechen.

Insbesondere sind bei längeren Strecken, um eine notwendige Auslastung zu gewährleisten, in der Regel mehrere Fahrzeuge gleichzeitig unterwegs. Neben dem bereits geschilderten Bedürfnis einer immer komplexeren Gestaltung der Streckenführung, besteht daher die Notwendigkeit aufwendiger sicherheitstechnischer Einrichtungen z.B. Rücklaufsicherungen in den Aufzügen, die bei Versagen der Motorbremse, bei einem Kettenriss oder ähnlichem wirksam werden, um eine Gefährdung von Personen zu verhindern, Blockbremsen, eine kompliziertere Steuerung, u.ä. Dies bedeutet im Ergebnis einen weiteren wesentlichen wirtschaftlichen Aufwand.

Bekannt sind auch die sogenannten Shuttle-Bahnen, bei denen ein Schienenabschnitt mehrfach durchfahren wird. Bei solchen Fahrgeschäften, z.B. in einer "Halfpipe", pendeln die Fahrzeuge auf einer Schiene hin und her, siehe z.B. US-B-6348004. Die Antriebe dieser Bahnen können unterschiedlicher Art sein. In einer Version wird das Fahrzeug hochgeschleppt und von einer höchsten Position losgelassen. In einer anderen Version wird das Fahrzeug durch einen Antrieb im Bahnhofsbereich langsam aufgeschaukelt. Das Fahrzeug könnte auch aus dem Bahnhof durch ein Launchsystem abgeschossen werden. Bei diesen Systemen ist eine eigene Brems- und Positioniervorrichtung notwendig, um das Fahrzeug im Bahnhof abzubremsen und zu positionieren. Der Antrieb wird in der Regel auch zum Abbremsen, meist in mehreren Pendelbewegungen, benutzt. Allerdings fehlt es bei solchen Bahnen häufig an Attraktivität, da sich der gleiche Vorgang ohne Abwechslung immer wieder wiederholt.

Ausgehend davon ist es die Aufgabe der Erfindung, ein Fahrgeschäft und ein Verfahren zu dessen Betrieb bereit zu stellen, mit dem spannende Fahreffekte erzeugt werden können, ohne hohen Aufwand hinsichtlich der Vorrichtung und ihres Betriebs betreiben zu müssen. Zudem soll das Fahrgeschäft eine attraktive optische Erscheinung bieten.

Diese Aufgabe wird gelöst durch ein Fahrgeschäft gemäß Anspruch 1 oder durch ein Verfahren zum Betrieb eines Fahrgeschäfts gemäß Anspruch 22.

Das Fahrgeschäft, insbesondere für Vergnügungsparks, Volksfeste und ähnliches weist wenigstens ein schienengebundenes Fahrzeug und eine Führungsstrecke für das Fahrzeug mit einem Streckenabschnitt auf, der bevorzugt in seiner seitlichen Projektion im wesentlichen eine Schleife bildet. Schleife bedeutet hier jede Anordnung der Führungselemente der Strecke, die in ihrer seitlichen oder einer schrägen Projektion oder Ansicht eine geschlossene Bahn darstellt. Dies kann ein kreisähnlicher Bahnverlauf sein, es kann jedoch auch ein wesentlich anderer Verlauf realisiert werden. Zudem kann das Fahrgeschäft entweder mit einer vertikal angeordneten Auffahrt und entsprechend mit einem Lift oder mit einer schrägen Auffahrt und einem Schrägaufzug ausgestattet werden. Der Streckenabschnitt umfasst einen ersten ansteigenden Abschnitt und einen zweiten abfallenden Abschnitt. Die oberen Enden der Abschnitte sind miteinander verbunden. Das Fahrzeug ist bevorzugt entlang der zur Innenseite der Schleife gewandten Seite der Abschnitte bewegbar. In der Regel entsteht damit eine Bahn wie bei einem Looping. Wenigstens im ersten ansteigenden Abschnitt wird erfindungsgemäß eine Einrichtung zum Angreifen an das Fahrzeug für das Fahrzeug angeordnet sein. Die Einrichtung zum Angreifen an das Fahrzeug kann eine beliebige Bremse, im folgenden als Fangbremse bezeichnet, oder eine Ankoppelvorrichtung sein, die wiederum mit einer Transporteinrichtung wenigstens funktional verbunden sein kann. Jedenfalls muss die Einrichtung erfindungsgemäß an ein Fahrzeug angreifen. Dieses Angreifen soll im Sinn von "Einwirken" verstanden werden, so dass nicht notwendig ein körperlicher Kontakt hergestellt werden muss; es kann beispielsweise auch eine Wirbelstrombremse als Einrichtung im Sinn dieser Erfindung verstanden werden.

Das Fahrzeug kann nach einem ersten Umlauf oder nach mehreren Pendelbewegungen an eine dafür vorgesehene Transporteinrichtung, z.B. an einen Lift oder Aufzug, insbesondere an eine Kette oder einen Transportschlitten, angekoppelt werden. Die Einrichtung zum Angreifen an das Fahrzeug kann eine beliebige Ankoppelvorrichtung, beispielsweise als Teil einer Transporteinrichtung sein.

Ein Vorteil des Fahrgeschäfts besteht in der räumlich sehr kompakten Anordnung auf kleiner Grundfläche, wobei eine große Attraktivität für die Insassen des Fahrzeugs und die Zuschauer erhalten bleibt. Die Anordnung ist kostengünstig herstellbar und aufstellbar. Die Anordnung ermöglicht beispielsweise eine Liftausfahrt über Kopf, d.h. die Köpfe der Fahrgäste sind in der Ausfahrt vom ersten in den zweiten Abschnitt nach dem Abbremsen nach unten gerichtet. Durch die Ausgestaltung des Fahrgeschäfts können auch Mehrfachdurchfahrten durch einen bestimmten Abschnitt abwechslungsreich gestaltet werden, so z.B. durch eine langsame Fahrt mit einem Lift, an dessen Kette das Fahrzeug angekoppelt wird, aus dem Bereich der Einrichtung zum Angreifen an das Fahrzeug, durch die Ausfahrt in den zweiten Abschnitt aus dem Lift über Kopf, durch Abfahrten und Auffahrten, durch Umkehren und Zurückpendeln, durch erneutes vorwärts Pendeln bis zur Einrichtung zum Angreifen an das Fahrzeug, durch erneutes aufwärts Fahren mit einem Start in großer Höhe und durch Wiederholen eines derartigen Zyklus. Die Zahl der Hin- und Herpendelvorgänge kann frei gewählt werden. Durch das "Hängenbleiben", wie es ein Fahrzeuginsasse empfinden muss, in großer Höhe beim "Fangen" des Fahrzeugs durch die Einrichtung zum Angreifen an das Fahrzeug und durch die Wartephase, bis der Lift ankoppelt und weiter transportiert, entsteht ein zusätzlicher Nervenkitzel. Alternativ kann des Fahrzeug nach dem Festhalten durch die Einrichtung mit hoher Beschleunigung abwärts transportiert werden, bevor es wieder nach oben fährt, und umgekehrt. Ebenso entsteht zusätzlicher Nervenkitzel dadurch, dass sich beim Hin- und Herpendeln zumindest ein Umkehrpunkt zumindest teilweise in Überkopfposition befinden kann und das Fahrzeug im Umkehrpunkt relativ langsam abgebremst und wieder beschleunigt werden kann.

Es wurde bereits erwähnt, dass der Platzbedarf für das erfindungsgemäße Fahrgeschäft sehr gering ist. Durch die kompakte Konstruktion ist ein kostenmäßiges Optimum für die Stahlbaukonstruktion zu erreichen. Die Streckenführung weist zudem ein geschlossenes Erscheinungsbild auf, wodurch sie optisch attraktiv wirkt.

Wenn nur ein Fahrzeug im Umlauf ist, kann zudem keine Kollision zwischen Fahrzeugen auftreten und somit ist in dieser Ausführungsform kein Blocksystem notwendig.

Der Streckenabschnitt, in dem die Einrichtung zum Angreifen an das Fahrzeug angeordnet ist, kann im wesentlichen in einer senkrechten Ebene angeordnet sein.

Das Fahrzeug befindet sich beim Übergang vom ersten Abschnitt in den zweiten Abschnitt bevorzugt in einer Kopfstandposition.

Insbesondere können das untere Ende des ersten Abschnitts und das untere Ende des zweiten Abschnitts miteinander verbunden sein, so dass der gesamte Streckenabschnitt eine geschlossene Bahn bildet. Dabei sind verschiedenste, nicht nur kreisartige geschlossenen Bahnverläufe möglich. Der technische und damit auch der finanzielle Aufwand kann bei dieser Ausführungsform zusätzlich dadurch reduziert werden, dass die Einfahrt in den Lift, der Bahnhof und weitere zugehörige Einrichtungen so gestaltet sind, dass die Strecke vorwärts und rückwärts ohne Sicherheitsprobleme durchfahren werden kann. Somit werden sicherheitstechnische Einrichtungen anderer Achterbahnen nicht benötigt, wie z.B. eine Rücklaufsicherung im Lift, die dort bei Versagen der Motorbremse, bei Kettenriss oder ähnlichem wirksam wird. Gleiches gilt auch für die sicherheitstechnische Betrachtung aller anderen Einbauten, so z.B. der Einrichtung zum Angreifen an das Fahrzeug. Besonders bei dieser Ausführungsform hat kein Einbauteil eine Sicherheitsfunktion, da ein "Absturz" des Fahrzeugs planmäßig gewollt ist und somit eine Gefährdung von Personen nicht auftreten kann.

Die Führungsstrecke kann einen Verbindungsabschnitt zwischen dem ersten und dem zweiten Abschnitt aufweisen, der so gewunden ist, dass das Fahrzeug beim Durchfahren des Verbindungsabschnitts seitlich in einer Ebene im wesentlichen senkrecht zur Fahrtrichtung gedreht wird. Ein weiterer wesentlicher Aspekt bezüglich Wirtschaftlichkeit und Nutzen der Erfindung ist die einfache Erweiterbarkeit der Anlage. Zur Steigerung der Attraktivität können Fahrfiguren in den Bahnverlauf integriert werden, wie eben eine Schraubenbewegung, die das Fahrzeug ausführt, ohne das Grundkonzept mit seinen Eigenschaften zu verändern. Der Verbindungsabschnitt kann insbesondere so gewunden sein, dass das Fahrzeug beim Durchfahren des Abschnitts eine schraubenartige Bewegung, insbesondere um insgesamt ca. 360°, durchführt.

Ein Fahrgeschäft mit alternativer Streckenführung, aber gleichen Grundkomponenten, mit wenigstens einem schienengebundenen Fahrzeug und einer Führungsstrecke für das Fahrzeug mit einem Streckenabschnitt, der einen ersten ansteigenden Abschnitt und einen zweiten abfallenden Abschnitt umfasst, wobei der erste und zweite Abschnitt im wesentlichen parallel angeordnet und durch einen bogenartigen Abschnitt miteinander verbunden sind, weist wenigstens eine Einrichtung zum Angreifen an das Fahrzeug auf, die im ersten ansteigenden Abschnitt angeordnet ist.

Die Einrichtung zum Angreifen an das Fahrzeug ist insbesondere in einem Bereich im ansteigenden Abschnitt angeordnet, in dem sich das Fahrzeug mit niedriger Geschwindigkeit bewegt oder in einer Ruhestellung befindet. Die Einrichtung zum Angreifen an das Fahrzeug ist bevorzugt in einem Bereich des ersten Abschnitts angeordnet, in dem oder oberhalb dem das Fahrzeug von einer Aufwärtsbewegung durch die auf das Fahrzeug wirkende Schwerkraft zum Stillstand kommt.

Die Einrichtung ist bevorzugt zum Angreifen an das Fahrzeug im ansteigenden Abschnitt in einem Bereich angeordnet, der dafür vorgesehen ist, dass das Fahrzeug im oder kurz über dem Bereich einen Fahrtrichtungswechsel durchführt.

Die Einrichtung zum Angreifen an das Fahrzeug kann in einem Bereich des ersten Abschnitts angeordnet sein, der im wesentlichen keine Krümmung aufweist. Dies ermöglicht einen möglichst geringen technischen Aufwand. Sie kann jedoch auch in einem gekrümmten Abschnitt angeordnet sein.

Dieser Bereich kann im wesentlichen senkrecht nach oben verlaufen.

Das Fahrgeschäft kann zusätzlich eine Fördereinrichtung umfassen, wobei die Einrichtung zum Angreifen an das Fahrzeug im Bereich dieser Fördereinrichtung angeordnet oder mit dieser Fördereinrichtung wenigstens funktional verbunden ist.

Die Einrichtung zum Angreifen an das Fahrzeug ist insbesondere so ausgebildet ist, dass sie bei einer Umkehr der Fahrtrichtung des Fahrzeugs eine hohe, bei der Aufwärtsbewegung des Fahrzeugs dagegen eine geringe oder keine Bremswirkung auf das Fahrzeug ausübt, es sei denn, die Bremswirkung während der Aufwärtsfahrt soll als spezieller Fahreffekt genutzt werden. Dann müsste man alternativ eine Bremse auch mit hoher Bremswirkung bei einer Aufwärtsfahrt einsetzen.

Im unteren Bereich des Streckenabschnitts ist in der Regel ein Bahnhof angeordnet.

Der Bahnhof kann vorteilhafterweise in einem Schienenbereich angeordnet sein, der einen aus der Fahrdynamik vorgegebenen Streckenverlauf aufweist. Dies bedeutet, dass keine spezielle Anpassung des Streckenverlaufs im Bereich des Bahnhofs erfolgen muss. Dies betrifft sowohl die Krümmung der Schienen als auch deren Richtungsverlauf. Die Größe der Anlage kann auf diese Weise möglichst gering gehalten werden. Außerdem ist der Komfort für die Fahrgäste erhöht, da die Krümmung und der Verlauf der Bahn bei einer Anpassung der Strecke an die Erfordernisse des Bahnhofs in Bereichen hoher Fliehkraft entgegen seinem "natürlichen" Verlauf verändert werden müsste. Dies würde zu ruckartigen und unerwarteten Bewegungen führen, denen die Insassen ausgesetzt wären.

Das untere Ende des ersten Abschnitts und das untere Ende des zweiten Abschnitts können seitlich zueinander versetzt sein und der Streckenabschnitt kann innerhalb einer Führungsstrecke mit weiteren Streckenelementen integriert ist. Die erfindungsgemäße Grundversion des Fahrgeschäfts kann auf einfache Weise erweitert werden, indem die Streckenführung am Bahnhof aufgetrennt und eine weitere Streckenführung mit zusätzlichen Fahrfiguren hinzugefügt wird. Alle anderen Einrichtungen (Steuerung, Einrichtung zum Angreifen an das Fahrzeug usw.) bleiben bei der Grundversion die gleichen. Auch aus dieser Ausführungsform wird deutlich, dass die Grundversion des erfindungsgemäßen Fahrgeschäfts erweiterbar ist. Alternativ wird der Schienenstrang am Bahnhof aufgetrennt. Weitere Fahrfiguren können dann hinzugefügt werden. Die Fahrstrecke bzw. die Fahrzeitlängen können so erhöht werden, so dass es sinnvoll ist, ein Blocksystem und eine Bremse vor dem Bahnhof hinzuzufügen, da ansonsten eine deutliche Kapazitätsminderung auf Grund der verlängerten Fahrzeit zu erwarten ist. Mit dem Blocksystem können nun jedoch mehrere Fahrzeuge oder Züge gleichzeitig in der Bahn operieren. Somit kann mit dieser Erweiterung eine deutliche Kapazitätssteigerung, z.B. mehr als eine Verdoppelung, erreicht werden.

Die Einrichtung zum Angreifen an das Fahrzeug kann beispielsweise eine Ankoppeleinrichtung sein. Dies kann ein mit einem Transportmittel verbundener Mitnehmer oder ein Kettenhaken sein, der, betätigt über eine schaltbare Kulisse, die an der Fahrstrecke befestigt ist, das Fahrzeug an die Kette ankoppelt.

Die Ankoppeleinrichtung ist bevorzugt mit einer Transporteinrichtung wenigstens funktional verbunden, die das Fahrzeug nach dem Ankoppeln an das Fahrzeug zum Startpunkt bzw. zu einem Bahnhof transportieren kann.

Die Einrichtung zum Angreifen an das Fahrzeug kann eine Fangbremse sein. Es kann jede beliebige Art von Bremse verwendet werden, die in Fahrgeschäften einsetzbar ist. Da die Bremse jedoch in erster Linie zum Festhalten der Fahrzeuge und seltener zum Abbremsen eingesetzt wird, wurde sie als Einrichtung zum Angreifen an das Fahrzeug bezeichnet. Durch ihren Einsatz zum Festhalten unterliegt die Bremse nahezu keinem Bremsbelagverschleiß, da das Fahrzeug bereits abgebremst ist und nur gegen die Schwerkraft festgehalten werden muss. Die Bremse ist außerdem unempfindlich gegenüber Schwankungen bei der Eintrittsgeschwindigkeit des Fahrzeugs in den Bereich der Bremse, die sich auf Grund natürlicher Änderungen des Fahrwiderstandes ergeben.

Die Einrichtung zum Angreifen an das Fahrzeug in einer Ruhelage kann insbesondere auch eine Fangbremse sein.

Die Fangbremse kann auch als eine bei einer Abwärtsbewegung des Fahrzeugs selbsthemmende Bremse ausgebildet sein. Bei dieser Art der Bremse muss der Bremse keine oder nur eine sehr geringe äußere Energie oder Kraft zugeführt werden, um Bremskraft zu erzeugen. Die Bremse kann zudem so ausgelegt werden, dass der Öffnungsmechanismus der Bremse bereits angesteuert wird, solange das Fahrzeug noch durch die Bremse gehalten wird, die Bremse aber trotzdem nicht öffnet, so lange das Fahrzeuggewicht auf ihr lastet. Erst wenn die Bremse, etwa durch das Anheben des Fahrzeugs mittels des Lifts, entlastet wird, öffnet sie. Diese Öffnungsbewegung der Bremse kann gleichzeitig als Signal dafür verwendet werden, dass das Ankoppeln des Lifts an das Fahrzeug erfolgreich verlaufen ist.

Insbesondere wird die Fangbremse so ausgebildet sein, dass sie nur dann betätigt wird, wenn ihr Energie zugeführt wird. Dies bedeutet, dass die Bremse im energielosen Zustand offen ist. Somit ist dafür gesorgt, dass bei einer Störung das Fahrzeug nicht in großer Höhe blockiert wird.

Die Fangbremse kann auch so ausgebildet sein, dass sie auch nach Wegnahme der Betätigungskraft oder -energie nur dann öffnet, wenn sie entlastet wird.

Ein weiterer Vorteil der Erfindung liegt in der sehr kurzen Bremslänge, die die Fangbremse aufweisen muss. Ein Abbremsen ist ja zum größten Teil bereits vor dem Eintritt in die Einrichtung zum Festhalten unter dem Einfluss der Schwerkraft erfolgt, so dass beim Eintritt in die Einrichtung unter Umständen nur noch über eine kurze Strecke bis zum Stillstand des Fahrzeugs gebremst werden muss. Gleiches gilt beim Einsatz einer Ankoppelvorrichtung statt einer Fangbremse. Hier muss nicht vor dem Koppelvorgang gebremst werden. Die Ankopplung kann, ohne Bremse, bei relativ niedriger Geschwindigkeit oder bei kleiner Geschwindigkeitsdifferenz zwischen Fahrzeug und Transportmittel bzw. Ankoppelvorrichtung stattfinden.

Das erfindungsgemäße Verfahren zum Betrieb eines Fahrgeschäfts mit wenigstens einem schienengebundenen Fahrzeug und einer Führungsstrecke für das Fahrzeug, die einen Streckenabschnitt mit einem ersten ansteigenden Abschnitt und einen zweiten abfallenden Abschnitt aufweist, deren obere Enden miteinander verbunden sind, wobei am ansteigenden Abschnitt eine Einrichtung zum Angreifen an das Fahrzeug angeordnet ist, umfasst die Schritte: Transportieren des Fahrzeugs von einem Startpunkt im unteren Bereich des Streckenabschnitts mittels einer Transporteinrichtung nach oben; Lösen des Fahrzeugs von der Transporteinrichtung; Abwärtsbewegung des Fahrzeugs unter dem Einfluss der Schwerkraft; und Betätigung der Einrichtung zum Angreifen an das Fahrzeug, wenn sich das Fahrzeug im Bereich der Einrichtung befindet.

In der Regel wird das Transportieren des Fahrzeugs nach oben in einer vertikal angeordneten Auffahrt innerhalb des Streckenabschnitts durchgeführt werden, also mittels eines Kettenlifts. Stattdessen kann jedoch auch beispielsweise ein Schrägaufzug an einer schrägen Auffahrt vorgesehen sein. Ein Fahrzeug, das auch aus mehreren gekoppelten Fahrzeugen oder Wägen bestehen kann, wird also in der Regel vom Bahnhof an einer tief liegenden Stelle der Strecke mittels des Lifts hochtransportiert und fährt durch den Einfluss der Schwerkraft die Bahn ab. Dabei passiert das Fahrzeug den Bahnhof. Auf Grund der auftretenden Fahrwiderstände erreicht das Fahrzeug in der Regel nicht mehr den höchsten Streckenpunkt und pendelt zurück. Dieser Pendelvorgang kann beliebig oft wiederholt werden. Jedoch steigert ein Auspendeln bis zum Stillstand des Fahrzeugs in seinem Startpunkt weder das Fahrvergnügen nachhaltig, noch ist es hinsichtlich der erreichbaren Personenkapazität, auf Grund der langen Auspendelphase, anzustreben. Deshalb wird auf der Liftseite ungefähr in Höhe des ersten und/oder des zweiten und/oder weiterer Umkehrpunkte eine Einrichtung zum Angreifen an das Fahrzeug angeordnet, die betätigt wird, sei es automatisch oder manuell, um auf das Fahrzeug, das sich etwa im Bereich eines Umkehrpunktes befindet, einzuwirken. Das Angreifen an das Fahrzeug kann beispielsweise in einem Festhalten durch Betätigen einer Fangbremse, oder in einem Ankoppeln durch Betätigung einer Ankoppelvorrichtung bestehen. Ein wesentlicher Vorteil des Verfahrens ist es, dass trotz der räumlich sehr kompakten Anordnung auf kleiner Grundfläche ein hoher Reiz für die Fahrgäste sowie ein attraktives Gesamterscheinungsbild des Fahrgeschäfts erreicht wird.

Die Einrichtung zum Angreifen an das Fahrzeug wird insbesondere dann betätigt, wenn sich das Fahrzeug im Bereich der Einrichtung zum Angreifen an das Fahrzeug mit niedriger Geschwindigkeit bewegt oder in einer Ruhestellung befindet. Die Ankoppelvorrichtung koppelt also etwa im Moment der Umkehr der Bewegungsrichtung des Fahrzeugs, oder bei laufender Kette zu dem Zeitpunkt, an dem Kettengeschwindigkeit und Fahrzeuggeschwindigkeit annähernd gleich sind, über einen Mitnehmer, über einen beweglichen Kettenhaken, oder dergleichen das Fahrzeug an die Kette der Transporteinrichtung an. Eine Fangbremse hält das Fahrzeug dann fest, wenn sich dieses mit niedriger Geschwindigkeit oder in Ruhestellung befindet. Auch hier kann in der Folge ein zusätzlicher Koppelvorgang an eine Transporteinrichtung stattfinden. Das Fahrzeug wird demnach nach einem ersten Umlauf oder nach mehreren Pendelbewegungen an eine Transporteinrichtung, z.B. an einen Lift oder Aufzug, insbesondere an eine Kette oder einen Transportschlitten, angekoppelt.

Das Fahrzeug wird auf die niedrige Geschwindigkeit bzw. in die Ruhestellung im ansteigenden Abschnitt insbesondere im wesentlichen durch die Einwirkung der Schwerkraft abgebremst.

Die Einrichtung zum Angreifen an das Fahrzeug wirkt bevorzugt in etwa bei einem Fahrtrichtungswechsel des Fahrzeugs im ansteigenden Abschnitt auf das Fahrzeug ein. Die Einrichtung zum Angreifen an das Fahrzeug wird bevorzugt dann betätigt, sei es automatisch oder manuell, wenn das sich im Bereich der Einrichtung zum Angreifen an das Fahrzeug befindende Fahrzeug, abgebremst durch die Schwerkraft, zum Stillstand kommt, oder den Punkt des Fahrtrichtungswechsels bereits kurz oberhalb der Einrichtung überschritten hat, und nun mit niedriger Geschwindigkeit nach unten in den Bereich, in dem die Einrichtung angeordnet ist, fährt. Ein weiterer Vorteil dieses Verfahrens ist es, dass die Einrichtung nahezu keinem Bremsbelagverschleiß unterliegt, da das Fahrzeug praktisch nicht abgebremst, sondern nur gegen die Schwerkraft festgehalten werden muss bzw. bei niedriger Geschwindigkeit des Fahrzeugs oder bei gleicher Geschwindigkeit zwischen Fahrzeug und Ankoppelvorrichtung angekoppelt wird. Die Einrichtung ist zudem weitgehend unempfindlich gegenüber Schwankungen bei der Eintrittsgeschwindigkeit des Fahrzeugs, die sich auf Grund natürlicher Änderungen des Fahrwiderstandes ergeben. in den Bereich, in dem die Einrichtung zum Angreifen an das Fahrzeug angeordnet ist.

Die Einrichtung zum Angreifen an das Fahrzeug übt insbesondere, unabhängig davon, ob sie betätigt wurde, bei einer Aufwärtsbewegung des Fahrzeugs keine oder nur eine sehr geringe Bremskraft auf das Fahrzeug aus. Somit kann die Einrichtung, insbesondere sine Bremse, ohne zeitkritische oder steuerungstechnisch aufwendige Vorgänge sehr einfach gesteuert werden. Alternativ kann die Einrichtung jedoch, wenn dies auf Grund einer beabsichtigten Fahrsituation gewünscht wird, auch so ausgebildet sein, dass sie bei der Aufwärtsfahrt große Bremskräfte auf das Fahrzeug bei der Aufwärtsfahrt ausübt, was zu einem besonderen Fahrgefühl führt.

Das Fahrzeug wird nach der Betätigung der Einrichtung zum Angreifen an das Fahrzeug keine oder eine sehr geringe Abwärtsbewegung durchführen.

Das Fahrzeug zum Angreifen an das Fahrzeug pendelt in der Regel nach dem Lösen von der Transporteinrichtung unter dem Einfluss der Schwerkraft zwischen dem ersten Abschnitt und dem zweiten Abschnitt wenigstens einmal hin und her. Die Pendelbewegung wird jedoch, wie bereits erläutert, durch die Einrichtung zum Angreifen an das Fahrzeug zu gegebener Zeit unterbrochen, um das Fahrvergnügen zu erhalten oder das Fahrzeug zu einem anderen Streckenpunkt weiter zu transportieren.

Nach dem Lösen des Fahrzeugs von der Transporteinrichtung können zusätzlich zur Schwerkraft Antriebe und/oder Bremsen auf das Fahrzeug einwirken, um es zu beschleunigen bzw. abzubremsen.

Die Einrichtung zum Angreifen an das Fahrzeug wird bevorzugt aktiviert, um beim nächsten Stillstand bzw. bei der nächsten Abwärtsbewegung des Fahrzeugs in dem Bereich, in dem die Einrichtung angeordnet ist, zu wirken. Dies bedeutet, dass die Einrichtung aktiviert werden kann, sobald das Fahrzeug den Wirkungsbereich der Einrichtung nach unten hin verlassen hat. Die Betätigung der Einrichtung bzw. deren Wirkung setzt dann zum Zeitpunkt ein, zu dem das Fahrzeug den Bereich von oben nach unten zum nächsten mal durchläuft bzw. dort zum Stillstand kommt.

Das Fahrzeug wird in der Regel nach der Betätigung der Einrichtung nach unten zum Startpunkt bzw. zu einem Bahnhof transportiert. Die Transporteinrichtung, entweder die schon erwähnte oder eine weitere Transporteinrichtung, koppelt während oder nach der Einwirkung der Einrichtung an das Fahrzeug an und transportiert es zurück zum Bahnhof. Die Einrichtung in Form einer Ankoppelvorrichtung kann mit einer Transporteinrichtung wenigstens funktional verbunden sein, die das Fahrzeug zurück zum Bahnhof bringt. Ein Vorteil besteht darin, dass auf eine Bahnhofbremse verzichtet werden kann. Die in einem hoch gelegenen Streckenpunkt vorhandene potentielle Energie des Fahrzeugs wird durch den Rücktransport durch die Transporteinrichtung abgebaut.

Alternativ kann das Fahrzeug nach der Betätigung der Einrichtung nach oben wenigstens bis zum Eintritt des Fahrzeugs in den zweiten Abschnitt bzw. in einen Verbindungsabschnitt zwischen dem oberen Ende des ersten Abschnitts und dem oberen Ende des zweiten Abschnitts durch eine Transporteinrichtung weiter transportiert werden. Eine Transporteinrichtung, unter Umständen der schon zum Hochtransportieren des Fahrzeugs beschriebene Lift oder Schrägaufzug, koppelt während oder nach der Einwirkung der Einrichtung wieder an das Fahrzeug an und transportiert es weiter nach oben, um dann eine langsame Liftausfahrt in den zweiten Abschnitt bzw. in den Verbindungsabschnitt zu ermöglichen. Beim Vorhandensein einer Ankoppelvorrichtung kann diese mit einem Fördermittel wenigstens funktional verbunden sein, welches für den Weitertransport unmittelbar sorgt. Durch das Annähern an den "Überhang" wird ein gesteigerter Nervenkitzel sowie durch das relativ langsame Durchfahren des höchsten Bahnbereichs ein attraktiver Blick nach unten zum Bahnhof erreicht, wobei auf die Fahrzeuginsassen ihr Körpergewicht mit einer Beschleunigung von ca. 1g nach unten wirkt.

Das Fahrzeug wird im Übergangsbereich zwischen dem ersten Abschnitt und dem zweiten Abschnitt bzw. im Verbindungsabschnitt in eine Kopfstandposition, in der die Köpfe der Insassen des Fahrzeugs nach unten weisen, ausgerichtet sein. Diese zusätzliche Maßnahme erhöht weiter die Spannung und das Erlebnis der Fahrgäste. Als alternative Ausfahrten sind jedoch auch Vorwärtsausfahrten denkbar. So kann eine Fahrfigur aus einem Auffahrtsabschnitt, und einem damit über eine Kurve, die auch im wesentlichen in einer schrägen oder senkrechten Ebene angeordnet sein kann, verbundenen abwärts gerichteten Abschnitt bestehen. Das Verfahren soll nicht auf spezielle Streckenführungen beschränkt sein.

Zusätzlich kann das Fahrzeug beim Durchfahren des Verbindungsabschnitts seitlich verkippt werden.

Das Fahrzeug kann eine Schraubenbewegung, insbesondere eine seitliche Drehung um insgesamt ca. 360°, durchführen.

Als Einrichtung zum Angreifen an das Fahrzeug kann insbesondere eine Ankoppeleinrichtung vorgesehen sein.

Die Ankoppeleinrichtung kann bei, kurz vor oder kurz nach einem Fahrtrichtungswechsel des Fahrzeugs im ansteigenden Abschnitt an das Fahrzeug ankoppeln.

Die Ankoppeleinrichtung ist außerdem bevorzugt mit einer Transporteinrichtung funktional verbunden, die das Fahrzeug nach dem Ankoppeln an das Fahrzeug zum Startpunkt bzw. zu einem Bahnhof transportiert. Dadurch kann, wie bereits erwähnt, auf eine Bahnhofsbremse verzichtet werden.

Die Ankoppeleinrichtung wird in der Regel mit einer Transporteinrichtung wenigstens funktional verbunden sein, und die Ankoppeleinrichtung zu einem Zeitpunkt an das Fahrzeug ankoppeln, zu dem die Geschwindigkeit der Transporteinrichtung und des Fahrzeugs annähernd gleich groß sind. Eine Ansteuerung der Betätigung der Einrichtung ist bei dieser Ausführungsform wenig aufwendig. Die Ankoppelvorrichtung koppelt also im Moment der Umkehr der Bewegungsrichtung des Fahrzeugs, oder bei laufender Kette zu dem Zeitpunkt, an dem Kettengeschwindigkeit und Fahrzeuggeschwindigkeit annähernd gleich sind, über einen Mitnehmer, über einen beweglichen Kettenhaken, oder dergleichen das Fahrzeug an die Kette der Transporteinrichtung an.

Als Einrichtung zum Angreifen an das Fahrzeug kann auch eine Fangbremse vorgesehen sein.

Die Fangbremse kann insbesondere auch nach Wegnahme der Betätigungskraft oder - energie nur dann öffnen, wenn sie entlastet wird.

Zudem kann die Fangbremse nach ihrer Aktivierung bei einer Abwärtsbewegung des Fahrzeugs selbsthemmend wirken.

Weitere Merkmale und Vorteile der Erfindung ergeben sich aus der nachfolgenden Beschreibung bevorzugter Ausführungsbeispiele.

Es zeigen:
- Fig. 1: eine schematische Skizze einer Grundversion des erfindungsgemäßen Fahr- geschäfts in einer Seitenansicht,
- Fig. 2: eine erste Abwandlung des erfindungsgemäßen Fahrgeschäfts,
- Fig. 3: den Grundriss des Fahrgeschäfts,
- Fig. 4: eine spezielle Ausführungsform des erfindungsgemäßen Fahrgeschäfts, und
- Fig. 5: eine weitere Ausführungsform des erfindungsgemäßen Fahrgeschäfts.

Fig. 1 stellt den Grundaufbau bzw. eine Grundversion des erfindungsgemäßen Fahrgeschäfts schematisch dar. Die neue Art von Fahrgeschäft kann als eine Art Achterbahn bezeichnet werden. Das Fahrgeschäft bietet jedenfalls ein einer Achterbahn ähnliches Fahrvergnügen.

Das Fahrgeschäft weist eine Führungsstrecke 2 auf, auf der sich ein schienengebundenes Fahrzeug 1 befindet. Wie aus der Abbildung ersichtlich, kann das Fahrzeug 1 aus mehreren hintereinander gekoppelten Wägen bestehen. Ein erster ansteigender Streckenabschnitt 3 wird begrenzt durch einen unteren Endpunkt 3a und einen oberen Endpunkt 3b. Ein zweiter abfallender Streckenabschnitt 4 wird begrenzt durch einen oberen Endpunkt 4a und einen unteren Endpunkt 4b. Die Streckenabschnitte 3 und 4 können auch vertauscht oder beide als aufsteigend oder abfallend bezeichnet werden. Beide Streckenabschnitte 3 und 4 sind wenigstens in einem Teilabschnitt zur Innenseite der Schleife hin gekrümmt. Die oberen bzw. unteren Endpunkte 3a, 4a, 3b, 4b der Abschnitte 3 und 4 sind miteinander verbunden, so dass sich insgesamt eine geschlossene Bahn bzw. Streckenführung ergibt.

Aus der seitlichen Ansicht nach Figur 1 wird deutlich, dass die Strecke 2 eine geschlossene Schleife darstellt, die im wesentlichen ringförmig mit leichten Auswuchtungen gestaltet ist. Der gesamte Streckenabschnitt 2 ist im wesentlichen in einer senkrechten Ebene angeordnet. Er kann jedoch auch in einer schrägen bzw. geneigten Ebene angeordnet sein. Prinzipiell ist jede Streckenführung möglich, die sich für die erfindungsgemäße Betriebsweise eignen. Die seitliche Projektion der Strecke beschreibt in der Anordnung gemäß Figur 1 annäherungsweise einen Looping. Das Fahrzeug 1 bewegt sich entlang der zum Inneren der Schleife gewandten Seite der Strecke 2, kann also die Schleifeninnenseite abfahren.

Der erste Abschnitt 3 weist, neben wenigstens einem Teilabschnitt mit positiver Krümmung, d.h. mit einer Krümmung zur Innenseite der Schleife hin, einen nicht gekrümmten, senkrecht nach oben verlaufenden Teilabschnitt auf. An diesem Teilabschnitt ist eine Bremse 5, die als Fangbremse bezeichnet werden kann, oder eine Ankoppelvorrichtung angeordnet. Alternativ dazu kann auch eine Ankoppelvorrichtung 5 vorgesehen sein, die an das Fahrzeug ankoppelt, sobald dieses mit geringer Geschwindigkeit an der Vorrichtung vorbei fährt oder im Bereich der Vorrichtung 5 umkehrt, also in etwa zum Stillstand kommt. Die Bremse bzw. Ankoppelvorrichtung 5 erfüllt bei dem erfindungsgemäßen Fahrgeschäft eine wichtige Aufgabe. Die Fangbremse bzw. die Ankoppelvorrichtung 5 ist in einem Bereich des ersten Abschnitts 3 angeordnet, in dem das Fahrzeug 1 im Betrieb wenigstens bei einer Durchfahrt durch die auf das Fahrzeug 1 wirkende Schwerkraft zum Stillstand kommt. Es können auch weitere Fangbremsen an den Streckenabschnitten 3 und/oder 4 in der Höhe weiterer (möglicher) Umkehrpunkte angeordnet sein, welche das Fahrzeug 1 in der entsprechenden Position beim Fahrtrichtungswechsel festhalten.

Im Betrieb startet das Fahrzeug 1 etwa von einem Startpunkt, beispielsweise dem unteren Scheitelpunkt 3a, 4b der geschlossenen Bahn 2. Es wird in der Folge durch einen Lift oder Schrägaufzug nach oben gezogen. Alternative Antriebsmöglichkeiten wären beispielsweise ein Hochschaukeln des Fahrzeugs 1 zwischen den Streckenabschnitten 3 und 4 oder ein "Hochschießen" des Fahrzeugs 1 mit einer entsprechenden Vorrichtung ("Launching"). Das Fahrzeug gewinnt jedenfalls beim Hochfahren potentielle Energie. An einem bestimmten Punkt in den Bahnabschnitten 3 oder 4 kann das Fahrzeug 1 losgelassen werden. In der Folge würde es, wenn kein weiterer Einfluss genommen wird, zwischen den Bahnabschnitten 3 und 4 auf Grund des natürlichen Fahrtwiderstands unter dem Einfluss der Schwerkraft langsam auspendeln. Dies wäre jedoch auf Dauer ermüdend, selbst wenn an der Strecke Bremsen und Beschleunigungselemente zur Beeinflussung des Auspendelvorgangs angebracht wären.

Erfindungsgemäß wird daher ein Fahrzeug 1, wenn es vom Scheitelpunkt 3a, 4b kommend beispielsweise im Abschnitt 3 eine Aufwärtsbewegung durchführt und im Bereich der Fangbremse 5 bzw. die Ankoppelvorrichtung etwa zum Stillstand kommt, da sich hier unter dem Einfluss der Schwerkraft ein Umkehrpunkt in der Fahrtrichtung befände, durch die Fangbremse 5 festgehalten bzw. die Ankoppelvorrichtung 5 würde ankoppeln. Durch die Fangbremse 5 bzw. die Ankoppelvorrichtung können somit die Zahl der Hin- und Herpendelvorgänge sowie der Zeitpunkt des Beginns oder der Fortsetzung eines Pendelvorgangs gewählt bzw. beeinflusst werden.

Die Fangbremse 5 bzw. die Ankoppelvorrichtung zum Angreifen an das Fahrzeug 1 wird also genau insbesondere dann betätigt, wenn sich das Fahrzeug 1 mit geringer Geschwindigkeit im Bereich der Bremse 5 bzw. der Ankoppelvorrichtung bewegt oder dort zum Stillstand kommt. Beim Einsatz einer Ankoppelvorrichtung kann dann gekoppelt werden, wenn sich das Fahrzeug nahezu oder ganz in Ruhe befindet bzw. wenn die Geschwindigkeiten des Fahrzeugs und eines vorgesehenen Fördermittels, z.B. einer Kette, in etwa gleich groß sind. Durch das "Hängenbleiben" in großer Höhe beim Festhalten des Fahrzeugs 1 und die Wartephase, bis der Lift ankoppelt und das Fahrzeug 1 weiter transportiert, entsteht ein zusätzlicher Nervenkitzel.

Die Bremse bzw. die Ankoppelvorrichtung wird insbesondere dann aktiviert, wenn das Fahrzeug keine weiteren Pendelbewegungen mehr ausführen soll.

Die Fangbremse 5 bzw. die Ankoppelvorrichtung können, um die Aufgabe zu erfüllen, unterschiedlich gestaltet sein. Prinzipiell kann die Fangbremse 5 eine übliche Bremse sein, wie sie in Fahrgeschäften zum Einsatz kommt. Bevorzugt ist sie jedoch so ausgeführt, dass sie bei einer Umkehr der Fahrtrichtung des Fahrzeugs 1 eine hohe, bei der Aufwärtsbewegung des Fahrzeugs 1 dagegen eine geringe oder keine Bremswirkung ausübt. Nach der Aktivierung der Fangbremse 5 soll das Fahrzeug möglichst keine oder eine nur sehr geringe Abwärtsbewegung durchführen. Die Fangbremse 5 kann in einer besonders vorteilhaften Ausführung als eine bei einer Abwärtsbewegung des Fahrzeugs 1 selbsthemmende Bremse ausgebildet sein. Aus Sicherheitsgründen ist es zudem ratsam, die Bremse 5 so auszubilden, dass sie nur dann betätigt wird, wenn ihr Energie zugeführt wird. Dadurch wir es vermieden, dass bei einer Störung das Fahrzeug 1 im Bereich der Fangbremse 5 festgehalten wird. Ein Nichtfunktionieren der Bremse 5 oder Ankoppelvorrichtung, also ein "Nicht-Fangen" des Fahrzeugs 1 bei einer Störung, wäre dagegen unproblematisch, da die Anlage ja auf ein Hin- und Herpendeln des Fahrzeugs 1 zwischen den Streckenabschnitten 3 und 4 ausgelegt ist. Ein Vorteil der Fangbremse 5 besteht darin, dass sie nahezu keinem Bremsbelagverschleiß unterliegt. Zudem ist sie auch weitgehend unempfindlich gegenüber Schwankungen der Eintrittsgeschwindigkeit des Fahrzeugs 1 in die Bremse 5, die sich auf Grund natürlicher Änderungen des Fahrwiderstandes und der Umgebungsbedingungen ergeben. Eine selbsthemmende Fangbremse lässt dagegen auch bei Energieausfall oder bei einer Störung nicht los, d.h. sie muss zum Loslösen entlastet werden. Eine Ankoppelvorrichtung kann mit einer Transporteinrichtung z.B. einer Liftkette wenigstens funktional verbunden sein. Sie kann als Mitnehmer, beweglicher Kettenhaken o.ä. ausgebildet sein.

Nach dem Festhalten bzw. Ankoppeln in dem relativ hohen Streckenabschnitt der Bahn 2 im Bereich der Fangbremse 5 bzw. der Ankoppelvorrichtung wird das Fahrzeug 1 durch eine Transporteinrichtung beispielsweise weiter nach oben wenigstens bis zum Eintritt des Fahrzeugs 1 in den zweiten Abschnitt 4 weiter transportiert. Die Transporteinrichtung wird in der Regel der selbe Lift sein, der das Fahrzeug 1 zu Beginn der Fahrt nach oben befördert hat; sie kann jedoch auch separat ausgeführt sein.

Zusätzlicher Nervenkitzel kann dadurch erreicht werden, dass sich beim Hin- und Herpendeln zumindest ein Umkehrpunkt zumindest teilweise in einer Überkopfposition befindet und das Fahrzeug dort relativ langsam abgebremst und wieder beschleunigt wird.

Beim Übergang vom ersten Abschnitt 3 zum zweiten Abschnitt 4 befindet sich das Fahrzeug 1 in eine Kopfstandposition, d.h. die Köpfe der Insassen des Fahrzeugs 1 weisen nach unten oder sind schräg nach unten ausgerichtet. Die Liftausfahrt findet also über Kopf statt. Durch das Annähern an den "Überhang" wie auch das relativ langsame Durchfahren dieses Abschnitts wird ebenfalls die Spannung bei den Insassen erhöht, da sie durch die Schwerkraft mit einer Beschleunigung von ca. 1g aus den Sitzen gezogen werden. Während bei der Durchfahrt durch einen bekannten, herkömmlichen Looping ein Fahrgast, obwohl er zeitweise "auf dem Kopf steht", in der Regel keine vom Sitz abhebenden Kräfte erfährt (die Fliehkraft ist größer als die Erdanziehungskraft), wirken bei der erfindungsgemäßen Führungsstrecke hingegen durch die relativ geringe Fahrgeschwindigkeit abhebende Kräfte. Dem Fahrgast wird das Überkopffahren wesentlich bewusster und er hat, im Gegensatz zu den meisten Überkopffiguren (Inversionen), viel Zeit, die Situation auszukosten. Zudem wird ein grandioser Tiefblick nach unten, beispielsweise ca. 45 m senkrecht nach unten, geboten.

Gegen Ende der Fahrt kann der Lift an das von der Fangbremse 5 gehaltene Fahrzeug ankoppeln und es zurück zum Startpunkt bzw. zu einem Bahnhof transportieren. Alternativ kann eine Transporteinrichtung, umfassend eine Ankoppelvorrichtung, das Fahrzeug zurück transportieren, nachdem es an die erfindungsgemäß vorgesehene Ankopplungsvorrichtung 5 angekoppelt hat. Vorteil hier ist es, dass auf eine Bahnhofsbremse verzichtet werden kann, da die potentielle Energie von der Transporteinrichtung aufgenommen wird.

Die Streckenführung und die Ausgestaltung des Fahrgeschäfts gemäß Figur 1 führen zu einem kompakten, geschlossenen Erscheinungsbild. Daneben ist die Anlage kostengünstig herstellbar, bietet jedoch dabei hohen Unterhaltungswert und große Spannung. Mehrfachfahrten können durch die angegebenen Maßnahmen insbesondere durch den Einsatz der Fangbremse 5 bzw. der Ankoppelvorrichtung, z.B. durch die Liftfahrt, durch die Ausfahrt aus dem Lift über Kopf, das Umkehren und Zurückpendeln, das Festhalten durch die Bremse bzw. Ankoppelvorrichtung usw., abwechslungsreich gestaltet werden.

Der technische und damit auch der finanzielle Aufwand wird dadurch reduziert, dass die Einfahrt in den Lift, möglicherweise ein Bahnhof und zugehörige Einrichtungen so gestaltet sind, dass die Strecke vorwärts und rückwärts ohne Sicherheitsprobleme durchfahren werden kann. Sicherheitstechnische Einrichtungen anderer Achterbahnen werden nicht benötigt, so z.B. eine Rücklaufsicherung im Lift, die dort bei Versagen der Motorbremse, bei Kettenriss oder ähnlichem wirksam wird.

Gleiches gilt auch für die sicherheitstechnische Betrachtung aller anderen Einbauten, so z.B. der Fangbremse. Sämtliche Einbauten müssen keinerlei Sicherheitsfunktion erfüllen, da ein "Absturz" des Fahrzeugs planmäßig gewollt ist und somit keine Gefährdung von Personen auftreten kann.

Da nur ein Fahrzeug im Umlauf ist, kann keine Kollision zwischen Fahrzeugen auftreten und somit ist auch kein Blocksystem notwendig.

Fig. 2 stellt eine Abwandlung des erfindungsgemäßen Fahrgeschäfts dar. Hier ist zusätzlich in der Streckenführung ein Verbindungsabschnitt 7 zwischen dem oberen Ende 3b des ersten Abschnitts 3 und dem oberen Ende 4a des zweiten Abschnitts 4 angeordnet. An den Endpunkten 7a und 7b des Abschnitts 7 ist dieser mit den Abschnitten 3 bzw. 4 verbunden.

Der Verbindungsabschnitt 7 ist im vorliegenden Beispiel so gewunden, dass das Fahrzeug 1 beim Durchfahren des Verbindungsabschnitts 7 seitlich in einer Ebene senkrecht zur Fahrtrichtung um ca. 360° gedreht wird. Dies bedeutet, dass das Fahrzeug 1 beim Durchfahren dieses Abschnitts 7 eine Schraubenbewegung durchführt. Das Fahrzeug 1 wird beim Durchfahren des Verbindungsabschnitts 7 seitlich verkippt und dreht sich einmal um seine Längsachse. Dieses zusätzliche Element erhöht den Fahrspaß und bietet zusätzliche Möglichkeiten, die Fahrt interessanter zu gestalten, ohne dass ein zusätzlicher Platzbedarf entsteht. Figur 2 zeigt ein Beispiel für die einfache Erweiterbarkeit des Fahrgeschäfts mit einem speziellen Element. Es können für die Erweiterung auch andere Führungselemente in ähnlicher Weise in die Streckenführung 2 integriert werden, ohne das Grundkonzept mit seinen Eigenschaften zu verändern.

Im unteren Bereich des Streckenabschnitts 2 ist ein Bahnhof 6 zum Ein- und Aussteigen der Fahrgäste angeordnet.

In den Figuren ist das Führungselement schematisch als Dreigurtschiene mit einem mittleren Tragrohr und zwei Schienenrohren, die über Stege mit dem Tragrohr verbunden sind, skizziert. Es sind jedoch alle anderen gängigen Ausgestaltungen von Elementen zur Führung des Fahrzeugs 1 einsetzbar.

In Figur 3 ist der Grundriss der Bahn 2 gemäß Figur 1 aus der Vogelperspektive mit den bereits beschriebenen Komponenten dargestellt. Aus der Figur wird die räumlich sehr kompakte Anordnung auf einer kleinen Grundfläche deutlich. Die Anlage zeichnet sich durch hohe Wirtschaftlichkeit aus, da der Platzbedarf sehr gering ist. Durch die kompakte Konstruktion ist ein kostenmäßiges Optimum für die Stahlbaukonstruktion erreichbar.

Figur 4 zeigt ein anderes Ausführungsbeispiel, in dem das Grundelement 2 gemäß Figur 2 in einen Bahnverlauf mit weiteren Elementen integriert ist. Dazu werden das untere Ende 3a des ersten Abschnitts 3 und das untere Ende 4b des zweiten Abschnitts 4 seitlich zueinander versetzt. An diese Enden 3a, 4b schließt sich der weitere Bahnverlauf an, wobei sich insgesamt wiederum eine geschlossene Streckenführung ergibt. Die erfindungsgemäße Einrichtung kann also Teil einer geschlossenen Bahn eines Fahrgeschäfts sein.

Eine andere Erweiterung zeigt Figur 5. Das erfindungsgemäße Grundelement ist hier praktisch in eine Achterbahn mit kompliziertem Bahnverlauf integriert. Wiederum wird dazu der Schienenstrang im Bereich des Bahnhofs 6 aufgetrennt. Ein zusätzlicher Schienenstrang mit weiteren Fahrfiguren wird hinzugefügt. Da ansonsten eine deutliche Kapazitätsminderung aufgrund der verlängerten Fahrzeit zu erwarten ist, bietet es sich an, zur Kapazitätssteigerung mehrere Fahrzeuge 1 gleichzeitig auf die Strecke zu bringen. Dann sollten ein Blocksystem und eine Bremse vor dem Bahnhof hinzugefügt werden, um einen sicheren Betrieb zu gewährleisten.

## Patentansprüche

1. Fahrgeschäft, insbesondere für Vergnügungsparks, Volksfeste und ähnliches, mit wenigstens einem schienengebundenen Fahrzeug (1), einer Führungsstrecke für das Fahrzeug (1), die einen Streckenabschnitt (2) mit einem ersten ansteigenden Abschnitt (3) und einen zweiten abfallenden Abschnitt (4) aufweist, wobei ein Pendeln des Fahrzeugs zwischen den Abschnitten (3, 4) möglich ist, einer Transporteinrichtung zum Transport des Fahrzeugs (1) entlang wenigstens eines Teilabschnitts der Führungsstrecke, und einer Einrichtung (5) zum Angreifen an das Fahrzeug (1), wobei die Einrichtung (5) zum Angreifen an das Fahrzeug (1) als Fangbremse ausgebildet ist, **dadurch gekennzeichnet, dass**
die obere Enden des ersten ansteigenden Abschnitts (3) und des zweiten abfallenden Abschnitts (4) miteinander verbunden sind, um ein Durchfahren dieser Abschnitte wahlweise ohne Fahrtrichtungswechsel und/oder pendelnd mit Fahrtrichtungswechsel zu ermöglichen, und die Fangbremse wenigstens im ersten ansteigenden Abschnitt (3) angeordnet ist, wobei mit ihr auf das Fahrzeug ungefähr in Höhe verschiedener Umkehrpunkten von Pendelbewegungen eingewirkt werden kann, wobei die Fangbremse mit der Transporteinrichtung funktional so verbunden ist, dass das Fahrzeug (1) von der Fangbremse eingefangen werden kann, um an die Transporteinrichtung zum Weitertransport anzukoppeln.

2. Fahrgeschäft nach Anspruch 1, **dadurch gekennzeichnet, dass** der Streckenabschnitt (2) in seiner seitlichen Projektion im Wesentlichen eine Schleife bildet, wobei das Fahrzeug (1) entlang der zur Innenseite der Schleife gewandten Seite der Abschnitte (3, 4) bewegbar ist.

3. Fahrgeschäft nach Anspruch 2, **dadurch gekennzeichnet, dass** der Streckenabschnitt (2) im Wesentlichen in einer senkrechten Ebene angeordnet ist.

4. Fahrgeschäft nach einem der Ansprüche 2 oder 3, **dadurch gekennzeichnet, dass** sich das Fahrzeug beim Übergang (3b, 4a) vom ersten Abschnitt (3) in den zweiten Abschnitt (4) in einer Kopfstandposition befindet.

5. Fahrgeschäft nach einem der Ansprüche 2 bis 4, **dadurch gekennzeichnet, dass** das untere Ende (3a) des ersten Abschnitts (3) und das untere Ende (4b) des zweiten Abschnitts miteinander verbunden sind, so dass der gesamte Streckenabschnitt eine geschlossene Strecke bildet.

6. Fahrgeschäft nach einem der Ansprüche 2 bis 5, **dadurch gekennzeichnet, dass** die Führungsstrecke einen Verbindungsabschnitt (7) zwischen dem ersten und dem zweiten Abschnitt (4) aufweist, der so gewunden ist, dass das Fahrzeug (1) beim Durchfahren des Verbindungsabschnitts (7) seitlich um eine Achse im Wesentlichen parallel zur Fahrtrichtung gedreht wird.

7. Fahrgeschäft nach Anspruch 6, **dadurch gekennzeichnet, dass** der Verbindungsabschnitt (7) so gewunden ist, dass das Fahrzeug (1) beim Durchfahren des Abschnitts eine schraubenartige Bewegung, insbesondere um insgesamt ca. 360°, durchführt.

8. Fahrgeschäft nach Anspruch 1, **dadurch gekennzeichnet, dass** der erste und zweite Abschnitt (3, 4) im wesentlichen parallel angeordnet und durch einen bogenartigen Abschnitt miteinander verbunden sind.

9. Fahrgeschäft nach einem der vorhergehenden Ansprüche, **dadurch gekennzeichnet, dass** die Fangbremse (5) in einem Bereich im ansteigenden Abschnitt (3) angeordnet ist, in dem sich das Fahrzeug (1) mit niedriger Geschwindigkeit bewegt oder in einer Ruhestellung befindet.

10. Fahrgeschäft nach einem der vorhergehenden Ansprüche, **dadurch gekennzeichnet, dass** die Fangbremse (5) im ansteigenden Abschnitt (3) in einem Bereich angeordnet ist, der dafür vorgesehen ist, dass das Fahrzeug im oder kurz über dem Bereich einen Fahrtrichtungswechsel durchführt.

11. Fahrgeschäft nach einem der vorhergehenden Ansprüche, **dadurch gekennzeichnet, dass** die Fangbremse (5) in einem Bereich des ersten Abschnitts (3) angeordnet ist, der im Wesentlichen keine Krümmung aufweist.

12. Fahrgeschäft nach einem der vorhergehenden Ansprüche, **dadurch gekennzeichnet, dass** die Fangbremse (5) in einem Bereich des ersten Abschnitts (3) angeordnet ist, der im Wesentlichen senkrecht nach oben verläuft.

13. Fahrgeschäft nach einem der vorhergehenden Ansprüche, **dadurch gekennzeichnet, dass** das Fahrgeschäft eine Transporteinrichtung umfasst und die Fangbremse (5) zum Angreifen an das Fahrzeug (1) im Bereich dieser Transporteinrichtung angeordnet ist.

14. Fahrgeschäft nach einem der vorhergehenden Ansprüche, **dadurch gekennzeichnet, dass** die Fangbremse (5) so ausgebildet ist, dass sie bei einer Umkehr der Fahrtrichtung des Fahrzeugs (1) eine hohe, bei der Aufwärtsbewegung des Fahrzeugs (1) dagegen einen geringe oder keine Bremswirkung auf das Fahrzeug ausübt.

15. Fahrgeschäft nach einem der vorhergehenden Ansprüche, **dadurch gekennzeichnet, dass** im unteren Bereich des Streckenabschnitts ein Bahnhof (6) angeordnet ist.

16. Fahrgeschäft nach Anspruch 15, **dadurch gekennzeichnet, dass** der Bahnhof (6) in einem Schienenbereich angeordnet ist, der einen aus der Fahrdynamik vorgegebenen Streckenverlauf aufweist.

17. Fahrgeschäft nach einem der vorhergehenden Ansprüche, **dadurch gekennzeichnet, dass** das untere Ende (3a) des ersten Abschnitts (3) und das untere Ende des zweiten Abschnitts (4) seitlich zueinander versetzt sind und der Streckenabschnitt (2) innerhalb einer Führungsstrecke mit weiteren Streckenelementen integriert ist.

18. Fahrgeschäft nach Anspruch 3, **dadurch gekennzeichnet, dass** die Transporteinrichtung das Fahrzeug (1) nach dem Ankoppeln an das Fahrzeug (1) zum Startpunkt (3a, 4b, 6) bzw. zu einem Bahnhof (6) transportieren kann.

19. Fahrgeschäft nach Anspruch 1, **dadurch gekennzeichnet, dass** die Fangbremse als eine bei einer Abwärtsbewegung des Fahrzeugs (1) selbsthemmende Bremse ausgebildet ist.

20. Fahrgeschäft nach einem der vorhergehende Ansprüche 1 oder 19, **dadurch gekennzeichnet, dass** die Fangbremse so ausgebildet ist, dass sie nur dann betätigt wird, wenn ihr Kraft oder Energie zugeführt wird.

21. Fahrgeschäft nach einem der vorhergehende Ansprüche 1, 19 oder 20, **dadurch gekennzeichnet, dass** die Fangbremse so ausgebildet ist, dass sie auch nach Wegnahme der Betätigungskraft oder -energie nur dann öffnet, wenn sie entlastet wird.

22. Verfahren zum Betrieb eines Fahrgeschäfts nach einem der vorhergehenden Ansprüche, umfassend die Schritte:
a. Transportieren des Fahrzeugs von einem Startpunkt im unteren Bereich des Streckenabschnitts mittels der Transporteinrichtung nach oben;
b. Lösen des Fahrzeugs von der Transporteinrichtung;
c. Abwärtsbewegung des Fahrzeugs unter dem Einfluss der Schwerkraft; und
d. Betätigung der Fangbremse (5), wenn sich das Fahrzeug im Bereich der Fangbremse (5) befindet.

23. Verfahren nach Anspruch 22, **dadurch gekennzeichnet, dass** die Fangbremse (5) dann betätigt wird, wenn sich das Fahrzeug (1) im Bereich der Fangbremse (5) mit niedriger Geschwindigkeit bewegt oder in einer Ruhestellung befindet.

24. Verfahren nach Anspruch 22 oder 23, **dadurch gekennzeichnet, dass** das Fahrzeug (1) auf die niedrigere Geschwindigkeit bzw. die Ruhestellung im ansteigenden Abschnitt (3) im Wesentlichen durch die Einwirkung der Schwerkraft abgebremst wird.

25. Verfahren nach einem der Ansprüche 22 bis 24, **dadurch gekennzeichnet, dass** die Fangbremse (5) in etwa bei einem Fahrrichtungswechsel des Fahrzeugs (1) im ansteigenden Abschnitt (3) auf das Fahrzeug (1) einwirkt.

26. Verfahren nach einem der Ansprüche 22 bis 25, **dadurch gekennzeichnet, dass** die Fangbremse (5) bei, kurz vor oder kurz nach einem Fahrtrichtungswechsel des Fahrzeugs im ansteigenden Abschnitt (3) auf das Fahrzeug (1) einwirkt.

27. Verfahren nach einem der Ansprüche 22 bis 26, **dadurch gekennzeichnet, dass** die Fangbremse (5), unabhängig davon, ob sie betätigt wurde, bei einer Aufwärtsbewegung des Fahrzeugs (1) keine oder nur eine sehr geringe Bremskraft auf das Fahrzeug (1) ausübt.

28. Verfahren nach einem der Ansprüche 22 bis 27, **dadurch gekennzeichnet, dass** das Fahrzeug (1) nach der Betätigung der Fangbremse (5) keine oder eine sehr geringe Abwärtsbewegung durchführt.

29. Verfahren nach einem der Ansprüche 22 bis 28, **dadurch gekennzeichnet, dass** das Fahrzeug (1) nach dem Lösen von der Transporteinrichtung unter dem Einfluss der Schwerkraft zwischen dem ersten Abschnitt (3) und dem zweiten Abschnitt (4) wenigstens einmal hin und her pendelt.

30. Verfahren nach einem der Ansprüche 22 bis 29, **dadurch gekennzeichnet, dass** nach dem Lösen des Fahrzeugs (1) von der Transporteinrichtung zusätzlich zur Schwerkraft Antriebe und/ oder Bremsen auf das Fahrzeug (1) einwirken, um das Fahrzeug (1) zu beschleunigen und/ oder abzubremsen.

31. Verfahren nach einem der Ansprüche 22 bis 30, **dadurch gekennzeichnet, dass** die Fangbremse (5) aktiviert wird, um beim nächsten Stillstand bzw. bei der nächsten Abwärtsbewegung des Fahrzeugs (1) in dem Bereich, in dem die Fangbremse (5) angeordnet ist, zu wirken.

32. Verfahren nach einem der Ansprüche 22 bis 31, **dadurch gekennzeichnet, dass** das Fahrzeug (1) nach der Betätigung der Fangbremse (5) nach unten zum Startpunkt (3a, 4b, 6) bzw. zu einem Bahnhof (6) transportiert wird.

33. Verfahren nach einem der Ansprüche 22 bis 32, **dadurch gekennzeichnet, dass** das Fahrzeug (1) nach der Betätigung der Fangbremse (5) nach oben wenigstens bis zum Eintritt des Fahrzeugs (1) in den zweiten Abschnitt (4) bzw. in einen Verbindungsabschnitt (7) zwischen dem oberen Ende (3b) des ersten Abschnitts (3) und dem oberen Ende des zweiten Abschnitts (4) durch die Transporteinrichtung weiter transportiert wird.

34. Verfahren nach Anspruch 22 bis 23, **dadurch gekennzeichnet, dass** das Fahrzeug (1) im Übergangsbereich zwischen dem ersten Abschnitt (3) und dem zweiten Abschnitt (4) bzw. im Verbindungsabschnitt (7) in einer Kopfstandposition, in der die Köpfe der Insassen des Fahrzeugs (1) nach unten weisen, ausgerichtet wird.

35. Verfahren nach Anspruch 22 bis 34, **dadurch gekennzeichnet, dass** das Fahrzeug (1) beim Durchfahren des Verbindungsabschnitts (7) seitlich gekippt wird.

36. Verfahren nach Anspruch 22 bis 34, **dadurch gekennzeichnet, dass** das Fahrzeug (1) eine Schraubenbewegung, insbesondere eine seitliche Drehung um insgesamt ca. 360°, durchführt.

37. Verfahren nach Anspruch 22 bis 35, **dadurch gekennzeichnet, dass** die Ankoppeleinrichtung bei, kurz vor oder kurz nach einem Fahrtrichtungswechsel des Fahrzeugs (1) im ansteigenden Abschnitt (3) an das Fahrzeug (1) ankoppelt.

38. Verfahren nach Anspruch 22 bis 37, **dadurch gekennzeichnet, dass** das Fahrzeug (1) nach dem Ankoppeln durch die Transporteinrichtung zum Startpunkt (3a, 4b) bzw. zu einem Bahnhof (6) transportiert wird.

39. Verfahren nach einem der Ansprüche 22 bis 36, **dadurch gekennzeichnet, dass** die Fangbremse auch nach Wegnahme der Betätigungskraft oder -energie nur dann öffnet, wenn sie entlastet wird.

40. Verfahren nach Anspruch 39, **dadurch gekennzeichnet, dass** die Fangbremse nach ihrer Aktivierung bei einer Abwärtsbewegung des Fahrzeugs (1) selbsthemmend wirkt.

## Claims

1. Amusement ride, in particular for amusement parks, fairs and the like, comprising at least one vehicle (1) running on rails, a guiding track for the vehicle (1) that has a track section (2) with a first rising part (3) and a second declining part (4), wherein the vehicle can oscillate between the parts (3, 4), a transport means for transporting the vehicle (1) along at least a subsection of the guiding track, and a means (5) for engagement to the vehicle (1), the means (5) for engagement to the vehicle (1) being formed as a catch brake, **characterized in that**
the respective upper ends of the first rising part (3) and the second descending part (4) are connected to each other to allow a passage through these parts, selectively without change of travelling direction and/or in an oscillating manner with change of travelling direction, and the catch brake is arranged at least in the first rising part (3) and can be used to act on the vehicle approximately at the level of different respective dead centers of oscillating movements, wherein the catch brake is operationally coupled to the transport means so that the vehicle (1) can be engaged by the catch brake in order to hook up to the transport means for further transport.

2. Amusement ride according to claim 1, **characterized in that** the track section (2), in a lateral projection, is forming substantially a loop, wherein the vehicle (1) is to be moved along the side of the parts (3, 4) that is facing towards the interior of the loop.

3. Amusement ride according to claim 2, **characterized in that** the track section (2) is arranged substantially in a vertical plane.

4. Amusement ride according to one of the claims 2 or 3, **characterized in that** the vehicle is in an upside-down position at a transition (3b, 4a) from the first part (3) to the second part (4).

5. Amusement ride according to one of the claims 2 to 4, **characterized in that** the lower end (3a) of the first part (3) and the lower end (4b) of the second part are connected to each other so that the entire track section is forming a closed-loop route.

6. Amusement ride according to one of the claims 2 to 5, **characterized in that** the guiding track is comprising a connecting part (7) between the first and the second parts (4), which is twisted such that the vehicle (1) will rotate sideways about an axis substantially parallel to the travel direction when travelling through the connecting part (7).

7. Amusement ride according to claim 6, **characterized in that** the connecting part (7) is twisted such that the vehicle (1), when travelling through this part, will travel in a helical movement, in particular through 360° overall.

8. Amusement ride according to claim 1, **characterized in that** the first and second parts (3, 4) extend substantially parallel and are connected to each other via an arclike part.

9. Amusement ride according to any of the preceding claims, **characterized in that** the catch brake (5) is arranged in a region of the rising part (3) in which the vehicle (1) is moving at low velocity or is in a still position.

10. Amusement ride according to any of the preceding claims, **characterized in that** the catch brake (5) is arranged in a region of the rising part (3) wherein this region is selected such that the vehicle changes travelling direction within this region or shortly above it.

11. Amusement ride according to any of the preceding claims, **characterized in that** the catch brake (5) is arranged in a region of the first part (3) that has substantially no curvature.

12. Amusement ride according to any of the preceding claims, **characterized in that** the catch brake (5) is arranged in a region of the first part (3) that is extending substantially vertically.

13. Amusement ride according to any of the preceding claims, **characterized in that** the amusement ride is comprising a transport means, and the catch brake (5) for engagement to the vehicle (1) is arranged in the region of this transport means.

14. Amusement ride according to any of the preceding claims, **characterized in that** the catch brake (5) is constructed such that, at a change of travelling direction of the vehicle (1) it exerts a strong braking force on the vehicle, and at the time of an upward movement of the vehicle (1) it exerts a small or no brake force on the vehicle.

15. Amusement ride according to any of the preceding claims, **characterized in that** a station (6) is arranged in the lower region of the track section.

16. Amusement ride according to claim 15, **characterized in that** the station (6) is arranged in a track region that has a trajectory given by dynamics of vehicle movement.

17. Amusement ride according to any of the preceding claims, **characterized in that** the lower end (3a) of the first part (3) and the lower end of the second part (4) are laterally offset from each other, and the track section (2) is integrated in a guiding track together with other track elements.

18. Amusement ride according to claim 3, **characterized in that** the transport means, after hooking up to the vehicle (1), can transport the vehicle (1) to the starting point (3a, 4b, 6) or to a station (6).

19. Amusement ride according to claim 1, **characterized in that** the catch brake is formed as a brake which is self-locking at a downward movement of the vehicle (1).

20. Amusement ride according to any of the preceding claims 1 or 19, **characterized in that** the catch brake is constructed such that is only operated when a force or energy is applied to it.

21. Amusement ride according to any of the preceding claims 1, 19 or 20, **characterized in that** the catch brake is constructed such that the brake only opens when unloaded, even when the operating force or energy is no longer supplied.

22. Method for operating an amusement ride according to any of the preceding claims, comprising the steps:
a. transporting the vehicle upwards from a starting point in the lower region of the track section by the transport means;
b. releasing the vehicle from the transport means;
c. downward movement of the vehicle under the influence of gravity; and
d. operation of the catch brake (5) when the vehicle is within the range of the catch brake (5).

23. Method according to claim 22, **characterized in that** the catch brake (5) is operated when, within the range of the catch brake (5), the vehicle (1) is travelling at low speed or is in a still position.

24. Method according to claim 22 or 23, **characterized in that** within the rising part (3) a slowing down of the vehicle (1) to the lower speed or a still position is substantially caused by gravity.

25. Method according to any of the claims 22 to 24, **characterized in that** the catch brake (5) acts on the vehicle (1) approximately when the vehicle (1) changes travelling direction within the rising part (3).

26. Method according to any of the claims 22 to 25, **characterized in that** the catch brake (5) acts on the vehicle (1) at, shortly before, or shortly after change of travelling direction of the vehicle within the rising part (3).

27. Method according to any of the claims 22 to 26, **characterized in that** the catch brake (5), regardless of whether it has been operated, applies no braking force or a very small braking force on the vehicle (1) when it moves upwards.

28. Method according to any of the claims 22 to 27, **characterized in that** the vehicle (1), after operation of the catch brake (5), makes no downward movement or a very small downward movement.

29. Method according to any of the claims 22 to 28, **characterized in that** the vehicle (1), after having being released from the transport means, is oscillating at least once between the first part (3) and the second part (4) under the influence of gravity.

30. Method according to any of the claims 22 to 29, **characterized in that**, after the vehicle (1) has been released from the transport means, in addition to gravity a driving means and/or brakes act on the vehicle (1) for accelerating and/or decelerating the vehicle (1).

31. Method according to any of the claims 22 to 30, **characterized in that** the catch brake (5) is activated in order that it operates at the next still position or the next downward movement of the vehicle (1) within the range of the catch brake (5).

32. Method according to any of the claims 22 to 31, **characterized in that** the vehicle, after operation of the catch brake (5), is transported downward to the starting point (3a, 4b, 6) or a station (6).

33. Method according to any of the claims 22 to 32, **characterized in that**, after operation of the catch brake (5), the vehicle (1) is further transported upwards by the transport means at least until the vehicle (1) enters the second part (4) or rather a connecting part (7) between the upper end (3b) of the first part (3) and the lower end of the second part (4).

34. Method according to claim 22 to 23, **characterized in that**, in the transition region between the first part (3) and the second part (4) or rather in the connecting part (7), the vehicle (1) is oriented in an upside-down position in which the heads of the passengers in the vehicle (1) are facing downward.

35. Method according to claims 22 to 34, **characterized in that**, when travelling through the connecting part (7), the vehicle (1) will tilt sideways.

36. Method according to claims 22 to 34, **characterized in that** the vehicle (1) moves helically, and in particular rotates sideways through approximately 360° overall.

37. Method according to claims 22 to 35, **characterized in that** the hook-up means couples to the vehicle (1) shortly before, or shortly after a change of travelling direction of the vehicle (1) within the rising part (3).

38. Method according to claims 22 to 37, **characterized in that**, after being hooked-up by the transport means, the vehicle (1) is transported to the starting point (3a, 4b) or a station (6).

39. Method according to any of the claims 22 to 36, **characterized in that** the catch brake only opens when unloaded, even when an operating force or energy is no longer applied.

40. Method according to claim 39, **characterized in that** the catch brake, when it has been activated, is self-locking at a downward movement of the vehicle (1).

## Revendications

1. Manège, en particulier pour des parcs d'attraction, fêtes populaires et similaires, avec au moins un véhicule roulant sur rails (1), un parcours de guidage pour le véhicule (1) qui présente une section de parcours (2) avec une première section montante (3) et une seconde section descendante (4), une oscillation du véhicule entre les sections (3, 4) étant possible, un dispositif de transport pour le transport du véhicule (1) le long d'au moins une section partielle du parcours de guidage, et un dispositif (5) destiné à être appliqué sur le véhicule (1), le dispositif (5) destiné à être appliqué sur le véhicule (1) étant réalisé comme un frein parachute, **caractérisé en ce que**
les extrémités supérieures de la première section montante (3) et de la seconde section descendante (4) sont reliées entre elles afin de permettre un passage de ces sections au choix sans changer le sens de la marche et/ou en oscillant en changeant le sens de la marche, et le frein parachute est disposé au moins dans la première section montante (3), sachant qu'il est possible d'agir avec celui-ci sur le véhicule à peu près au niveau de différents points de renversement de mouvements pendulaires, le frein parachute étant relié de manière fonctionnelle au dispositif de transport de sorte que le véhicule (1) puisse être capturé par le frein parachute afin de le coupler au dispositif de transport pour poursuivre le transport.

2. Manège selon la revendication 1, **caractérisé en ce que** la section de parcours (2) forme, dans sa projection latérale, sensiblement une boucle, le véhicule (1) pouvant être déplacé le long du côté des sections (3, 4) tourné vers le côté intérieur de la boucle.

3. Manège selon la revendication 2, **caractérisé en ce que** la section de parcours (2) est disposée sensiblement dans un plan vertical.

4. Manège selon l'une quelconque des revendications 2 ou 3, **caractérisé en ce que** le véhicule se trouve lors du passage (3b, 4a) de la première section (3) à la seconde section (4) dans une position de tête.

5. Manège selon l'une quelconque des revendications 2 à 4, **caractérisé en ce que** l'extrémité inférieure (3a) de la première section (3) et l'extrémité inférieure (4b) de la seconde section sont reliées entre elles de sorte que la section de parcours entière forme un parcours fermé.

6. Manège selon l'une quelconque des revendications 2 à 5, **caractérisé en ce que** le parcours de guidage présente une section de liaison (7) entre la première et la seconde sections (4) qui est enroulée de sorte que le véhicule (1) soit pivoté, lors du passage de la section de liaison (7), latéralement autour d'un axe sensiblement parallèlement au sens de la marche.

7. Manège selon la revendication 6, **caractérisé en ce que** la section de liaison (7) est enroulée de sorte que le véhicule (1) réalise, lors du passage de la section, un mouvement hélicoïdal, en particulier d'environ 360° dans l'ensemble.

8. Manège selon la revendication 1, **caractérisé en ce que** la première et la seconde sections (3, 4) sont disposées sensiblement parallèlement et sont reliées l'une à l'autre par une section arquée.

9. Manège selon l'une quelconque des revendications précédentes, **caractérisé en ce que** le frein parachute (5) est disposé dans une zone dans la section montante (3), dans laquelle le véhicule (1) se déplace à basse vitesse ou se trouve dans une position de repos.

10. Manège selon l'une quelconque des revendications précédentes, **caractérisé en ce que** le frein parachute (5) est disposé dans la section montante (3) dans une zone prévue afin que le véhicule réalise, dans ou juste au-dessus de la zone, un changement du sens de la marche.

11. Manège selon l'une quelconque des revendications précédentes, **caractérisé en ce que** le frein parachute (5) est disposé dans une zone de la première section (3) qui ne présente essentiellement aucune courbure.

12. Manège selon l'une quelconque des revendications précédentes, **caractérisé en ce que** le frein parachute (5) est disposé dans une zone de la première section (3) qui s'étend sensiblement verticalement vers le haut.

13. Manège selon l'une quelconque des revendications précédentes, **caractérisé en ce que** le manège comporte un dispositif de transport et **en ce que** le frein parachute (5) destiné à être appliqué sur le véhicule (1) est disposé dans la zone de ce dispositif de transport.

14. Manège selon l'une quelconque des revendications précédentes, **caractérisé en ce que** le frein parachute (5) est réalisé de sorte à exercer lors d'une inversion du sens de la marche du véhicule (1), une action de freinage élevée, en revanche lors du mouvement vers le haut du véhicule (1), une action de freinage faible ou aucune action de freinage sur le véhicule.

15. Manège selon l'une quelconque des revendications précédentes, **caractérisé en ce qu'**une gare (6) est disposée dans la zone inférieure de la section de parcours.

16. Manège selon la revendication 15, **caractérisé en ce que** la gare (6) est disposée dans une zone de rails qui présente un tracé de parcours prescrit à partir de la dynamique de mouvement des véhicules.

17. Manège selon l'une quelconque des revendications précédentes, **caractérisé en ce que** l'extrémité inférieure (3a) de la première section (3) et l'extrémité inférieure de la seconde section (4) sont décalées latéralement l'une par rapport à l'autre et **en ce que** la section de parcours (2) est intégrée dans un parcours de guidage avec d'autres éléments de parcours.

18. Manège selon la revendication 3, **caractérisé en ce que** le dispositif de transport peut transporter le véhicule (1) après son couplage à ce dernier vers le point de départ (3a, 4b, 6) ou vers une gare (6).

19. Manège selon la revendication 1, **caractérisé en ce que** le frein parachute est réalisé comme un frein autobloquant lors d'un mouvement vers le bas du véhicule (1).

20. Manège selon l'une quelconque des revendications 1 ou 19, **caractérisé en ce que** le frein parachute est réalisé de sorte qu'il ne soit actionné que si de la force ou de l'énergie lui est amenée.

21. Manège selon l'une quelconque des revendications 1, 19 ou 20, **caractérisé en ce que** le frein parachute est réalisé de sorte à ne s'ouvrir aussi après le retrait de la force ou de l'énergie d'actionnement que s'il est soulagé.

22. Procédé de fonctionnement d'un manège selon l'une quelconque des revendications précédentes, comprenant les étapes suivantes :
a. le transport du véhicule d'un point de départ dans la zone inférieure de la section de parcours au moyen du dispositif de transport vers le haut ;
b. le détachement du véhicule du dispositif de transport ;
c. le mouvement vers le bas du véhicule sous l'influence de la force de gravité ; et
d. l'actionnement du frein parachute (5) si le véhicule se trouve dans la zone du frein parachute (5).

23. Procédé selon la revendication 22, **caractérisé en ce que** le frein parachute (5) est actionné si le véhicule (1) se déplace à une faible vitesse ou se trouve dans une position de repos dans la zone du frein parachute (5).

24. Procédé selon la revendication 22 ou 23, **caractérisé en ce que** le véhicule (1) est freiné à la plus basse vitesse ou la position de repos dans la section montante (3) essentiellement par l'action de la force de gravité.

25. Procédé selon l'une quelconque des revendications 22 à 24, **caractérisé en ce que** le frein parachute (5) agit sur le véhicule (1) à peu près lors d'un changement du sens de la marche du véhicule (1) dans la section montante (3).

26. Procédé selon l'une quelconque des revendications 22 à 25, **caractérisé en ce que** le frein parachute (5) agit sur le véhicule (1) lors, juste avant ou juste après un changement du sens de la marche du véhicule dans la section montante (3).

27. Procédé selon l'une quelconque des revendications 22 à 26, **caractérisé en ce que** le frein parachute (5), indépendamment de s'il a été actionné, n'exerce lors d'un mouvement vers le haut du véhicule (1) aucune ou seulement une très faible force de freinage sur le véhicule (1).

28. Procédé selon l'une quelconque des revendications 22 à 27, **caractérisé en ce que** le véhicule (1) ne réalise après l'actionnement du frein parachute (5) aucun ou un très faible mouvement vers le bas.

29. Procédé selon l'une quelconque des revendications 22 à 28, **caractérisé en ce que** le véhicule (1) oscille au moins une fois alternativement après le détachement du dispositif de transport sous l'influence de la force de gravité entre la première section (3) et la seconde section (4).

30. Procédé selon l'une quelconque des revendications 22 à 29, **caractérisé en ce que** des entraînements et/ou des freins agissent sur le véhicule (1) après le détachement du véhicule (1) du dispositif de transport, outre la force de gravité afin d'accélérer et/ou de freiner le véhicule (1).

31. Procédé selon l'une quelconque des revendications 22 à 30, **caractérisé en ce que** le frein parachute (5) est activé afin d'agir lors du prochain arrêt ou lors du prochain mouvement vers le bas du véhicule (1) dans la zone, dans laquelle le frein parachute (5) est disposé.

32. Procédé selon l'une quelconque des revendications 22 à 31, **caractérisé en ce que** le véhicule (1) est transporté après l'actionnement du frein parachute (5) vers le bas vers le point de départ (3a, 4b, 6) ou vers une gare (6).

33. Procédé selon l'une quelconque des revendications 22 à 32, **caractérisé en ce que** le véhicule (1) est encore transporté après l'actionnement du frein parachute (5) vers le haut au moins jusqu'à l'entrée du véhicule (1) dans la seconde section (4) ou dans une section de liaison (7) entre l'extrémité supérieure (3b) de la première section (3) et l'extrémité supérieure de la seconde section (4) par le dispositif de transport.

34. Procédé selon les revendications 22 à 33, **caractérisé en ce que** le véhicule (1) est orienté dans la zone de transition entre la première section (3) et la seconde section (4) ou dans la section de liaison (7) dans une position de tête, dans laquelle les têtes des passagers du véhicule (1) sont dirigées vers le bas.

35. Procédé selon les revendications 22 à 34, **caractérisé en ce que** le véhicule (1) est basculé latéralement lors du passage de la section de liaison (7).

36. Procédé selon l'une quelconque des revendications 22 à 34, **caractérisé en ce que** le véhicule (1) réalise un mouvement hélicoïdal, en particulier une rotation latérale d'environ 360° dans l'ensemble.

37. Procédé selon l'une quelconque des revendications 22 à 35, **caractérisé en ce que** le dispositif de couplage se couple au véhicule (1) lors, juste avant ou juste après un changement du sens de la marche du véhicule (1) dans la section montante (3).

38. Procédé selon les revendications 22 à 37, **caractérisé en ce que** le véhicule (1) est transporté après le couplage par le dispositif de transport vers le point de départ (3a, 4b) ou vers une gare (6).

39. Procédé selon l'une quelconque des revendications 22 à 36, **caractérisé en ce que** le frein parachute ne s'ouvre aussi après le retrait de la force ou de l'énergie d'actionnement que s'il est soulagé.

40. Procédé selon la revendication 39, **caractérisé en ce que** le frein parachute agit de manière autobloquante après son activation lors d'un mouvement vers le bas du véhicule (1).
